# NEUE EUROPÄISCHE PATENTSCHRIFT

(11) **EP 0 827 792 B2**
(45) Veröffentlichungstag und Bekanntmachung des Hinweises auf die Entscheidung über den Einspruch: **17.04.2002**
(45) Hinweis auf die Patenterteilung: 07.04.1999
(21) Anmeldenummer: 96250194.6
(22) Anmeldetag: 09.09.1996
(51) Int. Cl.: B22D 11/10, B22D 11/04

(54) **Strangguss-Kokilleneinrichtung mit Oszillationsvorrichtung**
Continuous-casting mold with oscillation means
Lingotière de coulée continue avec dispositif d'oscillation

(43) Veröffentlichungstag der Anmeldung: 11.03.1998
(73) Patentinhaber: SMS Demag Aktiengesellschaft, 40237 Düsseldorf (DE)
(72) Erfinder: Middeldorf, Helge, Dipl.-Ing., 47169 Duisburg (DE); Krausa, Alfons, Dipl.-Ing., 46514 Schermbeck (DE); Weber, Jens, Dipl.-Ing., 47051 Duisburg (DE); von Wyl, Horst, Dipl.-Ing., 47169 Duisburg (DE); Thurm, Hans Günter, Dipl.-Ing., 47269 Duisburg (DE); Schmidt, Otto Alexander, Dr.-Ing., 47803 Krefeld (DE); Siemer, Hans, 45307 Essen (DE); Lohse, Dietmar, 46487 Wesel (DE)
(74) Vertreter: Meissner, Peter E., Dipl.-Ing.

(56) Entgegenhaltungen:
- EP-A- 0 614 713
- WO-A-94/16844
- WO-A-96/01162
- DE-A- 3 106 591
- DE-A- 4 023 672
- DE-A- 19 513 045
- DE-A- 19 547 779
- DE-C- 2 641 260
- GB-A- 2 073 634
- JP-A- 59 229 265
- US-A- 5 238 051

## Beschreibung

Die Erfindung betrifft eine Kokilleneinrichtung zum Erzeugen von Endlossträngen aus Metall, insbesondere von Brammen aus Stahl, mit Kupferplatten für die Breitseiten der Kokille, die sich an kühlbaren Stützplatten abstützen, mit zwischen den Breitseiten einklemmbaren Schmalseiten und mit einer mit den Stützplatten verbundenen Oszillationsvorrichtung.

In Stranggießkokillen zum Erzeugen von Stahlsträngen kommen elektromagnetische Rühr- oder Bremseinrichtungen zum Einsatz, um durch eine gezielte Badbewegung der Stahlschmelze eine hohe Stahlqualität zu erreichen. Beim Einsatz von Rühreinrichtungen wird dies erreicht durch eine gezielte Badbewegung der Stahlschmelze, die einen hohen Anteil gleichgerichteter Kristallite bei ausreichender Aufschwemmung der Einschlüsse erzielt. Bei Bremseinrichtungen werden gezielt Lorentzkräfte ausgenutzt, die eine hohe Auströmgeschwindigkeit aus dem Tauchausguß und damit die Höhe der Oberflächenwelle reduzieren.

Bei den Kokillenantrieben und Aufhängungen kommen verschiedene Bauformen zum Einsatz. So ist aus der DE 40 23 672 A1 eine flüssigkeitsgekühlte Kokille für das Stranggießen von Metallen bekannt, bei der ausschließlich der eigentliche Kristallisator, also die Kupferplatten mit den zugehörigen Stützplatten einschließlich der Verstelleinrichtung für die Schmalseiten, durch eine Oszillationseinrichtung zu bewegen sind. Für die Aufhfängung der Stützplatten sind Federelemente vorgesehen, die an einer mit einem ortsfesten Grundrahmen verbundenen Tragplatte befestigt sind.

Die aus dieser Schrift bekannte Kokilleneinrichtung weist keine elektromagnetische Einrichtung auf.

Aus DE 31 12 039 C2 ist eine Stranggießkokille mit Rührspule für Rechteckstränge bekannt, bei der vier Stützplatten miteinander verspannt und im zusammengebauten Zustand von zwei durch Zugbolzen verspannten Längsträgern gehalten sind, in denen die Rühreinrichtungen vorgesehen sind.

Die konstruktive Verknüpfung von Stützplatten und Spule macht es erforderlich, daß in nachteiliger Weise die Rührspule, oder eine eventuell eingebaute Bremse, während des Betriebes von der Oszillationsvorrichtung mitbewegt wird.

Gleiches gilt für die aus DE 31 06 591 A1 bekannte elektromagnetische Rühreinrichtung. Bei dieser für Stahlstranggießformen konzipierten Rührvorrichtung ist eine Rührwicklungskammer an einem oberen Teil des Kühlkastens angeordnet. In einer Ausgestaltung dieser Rührvorrichtung ist die Rührwicklung einstückig mit der Befestigungsplatte in den Kühlkasten frei ein- und ausbaubar. Hierbei dient die Befestigungsplatte als Deckel zum Verschließen der Öffnung der Rührwicklungskammer und bildet gleichzeitig deren Rückwand.

Aus der EP 0 577 831 A1 ist eine Kokilleneinrichtung zum Erzeugen von Brammen bekannt, mit Kupferplatten für die Breitseiten der Kokille, die sich an kühlbaren Stützplatten abstützen, mit zwischen den Breitseiten einklemmbaren Schmalseiten und mit einer mit den Stützplatten, verbundenen Oszillationsvorrichtung. Anden Außenselten der Stützplatten sind Wasserkästen angeordnet, die eine mittlere Öffnung freilassen, in die - beim Zuzammenbau der Kokilleneinrichtung - aus Kern und Spule gebildete elektromagnetische Bauteile eingezetzt weden. Zum Ausbau der Kokille müssen die im Betrieb sich auf Traggestellen abstützenden elektromagnetischen Bauteile zusammen mit der Kokille ausgebaut werden.

Aus der WO 94/16844 ist eine Kokilleneinrichtung bekannt, bei der ebenfalls elektromagnetische Bauteile vorgesehen sind. Diese haben aber geteilte Kerne, so dass ein Teil der Keme beim Ausbau der Kokille mit dieser ausgebaut werden, da sie in die Wasserkästen integriert sind.

Bei diesem Aufbau der Rührkammer ist in aufwendiger Weise bei einem Wechsel der Kühlelemente stets die Rührspule mit zu demontieren.

Die Erfindung verfolgt das Ziel, eine Kokilleneinrichtung gemäß Oberbegriff des Patentanspruches 1 zu schaffen, die einen kompakten und verwindungsarmen Aufbau aufweist, die leicht wechselbar ist und die ohne Erhöhung der durch die Oszillationseinrichtung zu bewegenden Masse einen Einsatz eines elektromagnetischen Bauteils ermöglicht.

Die Erfindung erreicht dieses Ziel durch die kennzeichnenden Merkmale des Anspruches 1. Die weiteren Ansprüche zeigen vorteilhafte Weiterbildungen der Kokilleneinrichtung auf.

Erfindungsgemäß sind die Stützplatten trogförmig ausgebildet. Durch diese Ausgestaltung wird nicht nur eine hohe Steifigkeit in der aus Kupfer bestehenden Breitseiten der Kokille stützenden Stützplatten erreicht, es wird auch neben der gezielten Führung des Kühlmediums ein frei nutzbarer Raum geschaffen, in dem eine elektromagnetische Rühr- oder Bremsvorrichtung einbringbar ist.

Beim Einsatz einer Spule ist diese dabei nahe an den Kernquerschnitt des Stranges heranführbar und somit in der Lage, eine maximale magnetische Durchdringung zu erzielen. Durch die Anbringung der Rührvorrichtung an das Traggestell der Kokilleneinrichtung werden die bei der Oszillation bewegten Massen nicht vergrößert.

Darüber hinaus wird die Möglichkeit eröffnet, unabhängig von der oszillierenden Masse der Kokilleneinrichtung die elektromagnetische Vorrichtung senkrecht zur Strangförderrichtung zu bewegen. Hierdurch wird die Möglichkeit eröffnet, mit äußerst einfachen Mitteln die Stützplatten zur Demontage aus der Kokilleneinrichtung freizugeben. Außerdem kann die Anlage beliebig und ohne jeglichen weiteren Aufwand mit oder ohne Rühr- bzw. Bremseinrichtung betrieben werden.

Weiterhin kann ohne Beeinflußung der oszillierenden Massen die elektromagnetische Einrichtung parallel zur Strangförderrichtung bewegt werden um sogar während des Betriebes eine optimale Einstellung der Rühr- bzw. Bremseinrichtung zu erreichen.

Durch die Einarbeitung von Kanälen in die trogförmig ausgestalteten Stützplatten läßt sich eine gezielte Führung des Kühlmediums und damit eine definierte Wärmeabfuhr einstellen.

Der trogförmige Aufbau der Stützplatten zeichnet sich durch eine besondere Steifigkeit aus. Zur weiteren Erhöhung dieser Steifigkeit sind in den Freiraum Stege bzw. Rippen einbringbar.

Die Stützplatten besitzen in ihrer Ausgestaltung mit den sich auf Tragjochen abstützenden Auskragungen den konstruktiven Vorteil, besonders einfach zusammenfügbar zu sein. Hierdurch wird nicht nur die Einbauzeit minimiert, es wird auch die Möglichkeit eröffnet, mit einfachen Mitteln die Kokille vorzumontieren.

Durch das konstruktive Lösen der elektromagnetischen Einrichtung von dem oszillierenden Teil der Kokilleneinrichtung ist darüber hinaus eine leichte Höhenverstellbarkeit möglich, da der freie Zugang von außen besteht. Darüber hinaus ist nur eine Spule bzw. Bremse je Strang erforderlich, da diese auch bei einem Wechsel der Stützplatten in der Anlage verbleiben. Bei den bekannten Einrichtungen sind die demontierbaren Stützplatten jeweils mit einer elektromagnetischen Einrichtung in Reserve zu halten.

Die Fixierung der elektromagnetischen Einrichtung als Rührspule geschieht in einfacher Weise dadurch, daß über einen Antrieb der Spulenkern bis zum Troggrund verfahren wird. Die den Spulenkern umgebende Spule wird dabei mit in Richtung Stützplatte verfahren und und kurz vor dem Außenrand der Stützplatte angehalten. Zur sicheren Positionierung wird der Spulenkern geklemmt.

Die einzelnen Spulenkerne stützen sich auf einen gemeinsamen Spulenjoch ab, das Spulenjoch ist dabei ringförmig ausgestaltet und um die Stützplatten herumgeführt.

Die einzelnen Stützplatten weisen kopfendig Auskragungen auf, die sich jeweils auf Tragjochen abstützen. Diese Tragjochen sind konstruktiv so ausgebildet, daß sie die Schmalseitenverstellung umfassen und in einfacher Weise ohne jegliche Behinderung zusammen mit der Stützplatte, die sie dabei tragen, aus der Anlage herausnehmbar sind.

In vorteilhafter Weise besitzen die Tragjoche-Wasserführungen, um die Wasserzu-bzw. abfuhr mit den Stützplatten zu verbinden. Dabei sind zwischen den Stützplatten und den Tragjochen elastische Elemente vorgesehen, die eine horizontale Verstellung der Breitseiten zueinander ohne Behinderung der Wasserführung ermöglichen.

Weiterhin sind die Tragjoche konstruktiv so ausgestaltet, daß sie die Stützplatten halten und ihre horizontale Fixierung zueinander ermöglichen.

Ein Beispiel der Erfindung ist in der beiliegenden Zeichnung dargelegt. Dabei zeigen:
- Figur 1: einen Schnitt durch die Kokilleneinrichtung.
- Figur 2: eine Draufsicht.
- Figur 3: eine Stützplatte.
- Figur 4: die Skizze der Breitseitenhalterung.

Figur 1 zeigt einen Schnitt durch die Kokilleneinrichtung, und zwar A, B der Figur 2. Im rechten Teil der Figur ist ein Traggestell 31 mit seiner Längserstrekkung und ein Traggestell 33 mit seiner Quererstreckung dargestellt. Das Traggestell 31, 33 stützt sich auf dem kokillentisch 39 ab.

An dem Traggestell 31 sind obere Federelemente 44 und untere Federelemente 45 befestigt, an denen anderenends eine Schmalseitenhalterung 14 angebracht ist. Diese antriebsseitige Schmalseitenhalterung 14 ist mit einem Oszillator 41 verbunden ,der sich wiederum auf dem Traggestell 33, welches seinerseits auf dem Kokillentisch 39 steht, abstützt.

Die Schmalseitenhalterung steht - hier nicht weiter dargestellt - mit der Schmalseite 13 in Verbindung. Die Schmalseite 13 ist zwischen den Breitseiten 11 eingeklemmt. Die Breitseiten 11 sind an Stützplatten 21 befestigt.

Weiterhin ist im rechten Teil des Bildes im Traggestell 31 eine Kühlmittelzufuhr 51 vorgesehen, die über ein elastisches Element 54 mit einer in einer Tragjochstüzte 36 eingebrachten Wasserführung 53 in Verbindung steht. Das elastische Element 54 ist so ausgestaltet, daß es die Oszillationsbewegung der Kokille aufnehmen kann und sicher das Kühlmedium führt.

Auf der Tragjochstütze 36 stützt sich im Bereich der Wasserführung 53 ein Tragjoch 35 ab, das über ein flexibles Element 57 mit der Stützplatte 21 verbunden ist.

Das Tragjoch 35 ist in seinem mittleren Bereich gabelförmig ausgebildet und umgreift die Schmalseitenhalterung 14. Das zweiarmige Tragjoch weist beidendig Arme 37 auf, an denen Breitseitenhalterungen 38 vorgesehen sind, mit denen die Stützplatten 21 in ihrer Zuordnung zueinander bezüglich der Strangbreite verstellbar sind.

In der linken Hätte der Figur 1 ist ein Schnitt durch die Stützplatte 21 dargestellt, so daß die Wasserführung 52 erkennbar ist.

Die Stützplatte 21, an deren Außenseite die Breitseite 11 befestigt ist, ist trogförmig ausgebildet. In den Trogfreiraum 23 ,dessen Öffnung von den Breitseiten 11 abgekehrt ist,ragt, sich gegen den Troggrund 24 lehnend ein Spulenkem 65 einer Rührspule 61. Der Spulenkern 65 wird umfaßt von einer Spule 67, die bis in die Nähe der Außenwand 27 der Stützplatte 21 führbar ist.

Der Spulenkern 65 stützt sich auf einen Spulenjoch 66 ab, welches als Ring ausgebildet ist. Das Spulenjoch 66 ist in seiner Höhe verstellbar.

Der Spulenkern 65 ist an einem Antrieb 64 angeschlossen und durch diesen horizontal so weit verfahrbar, daß er kopfendig aus dem Trogfreiraum 23 der Stützplatte 21 herausziehbar ist. Zur Fixierung der jeweiligen Position ist eine Klemmeinrichtung 63 vorgesehen.

Die Figur 2 zeigt die Draufsicht der Kokilleneinrichtung. im Zentrum der Figur 2 sind die mit den Breitseiten 11 versehenen Stützplatten 21 dargestellt, zwischen denen die Schmalseiten 13 eingeklemmt sind.

Die Schmalseiten 13 sind über eine Schmalseitenhalterung 16, über Greifelemente 15 und über Schmalseitenhalterungen 14, an denen Federelemente 44 befestigt sind, mit dem Traggestellt 31 verbunden.

Weiterhin ist am Traggestell 31 ein Übersetzungsgestänge 43 drehbar gelagert, dessen einer Arm mit einer Oszillationsvorrichtung 41 und dessen anderer Arm mit der Schmalseitenhalterung 14 verbunden ist.

Die Schmalseitenhalterung 14 ist darüber hinaus mit einem Schmalseitenantrieb 17 gekoppelt.

Im rechten Teil des Bildes sind Tragjochstützen 36 dargestellt, die über elastische Elemente 54 mit einer Kühlmittelzufuhr 51 bzw. einer Kühlmittelabfuhr 59 in Verbindung stehen.

Auf der Tragjochstütze 36 stützt sich das Tragjoch 35 ab. Das Tragjoch 35 besitzt Arme 37, die über Breitenhalterungen 38 die Stützplatten 21 fixieren.

Im unteren Teil ist ein Schnitt durch den gabelförmigen Teil des Tragjoches 35 dargestellt, durch den die Schmalseitenhalterung 14 geführt ist. Im oberen Teil des Bildes ist die Draufsicht des gabelförmigen Teils des Tragjoches 35 dargestellt.

Der linke Teil der Figur 2 zeigt einen Teilschnitt durch die Stützplatte 21. In dem Trogfreiraum 23 ist der Spulenkem 65 kopfendig bis gegen den Troggrund 24 eingefahren worden. Der Spulenkern 65 wird von einer Spule 67 umgriffen. Im unteren Teil der linken Seite befindet sich die Spule 67 nahe am Außenrand 27 der Stützplatte 21.

Der Spulenkern 65 stützt sich auf einen Spulenjoch 66 ab, das ringförmig die Stützplatten 21 umgreift.

Weiterhin ist schematisch ein Antrieb 64 für den Spulenkern 65 dargestellt, der an das Traggestell 31 angeschlossen ist.

Die Figur 3 zeigt perspektivisch eine Stützplatte 21 mit dem Trogfreiraum 23 und dem Troggrund 24. An der Stützplatte 21 sind Auskragungen 25 beidendig angebracht, wobie die Auskragung 28 im oberen Teil des Bildes gekröpft ausgeführt ist. Durch diese Ausgestaltung wird besonders großer Raum für den Einbau des Tragjoches und die Schmalseitenhalterung gewonnen.

Die Auskragungen 25, 28 besitzen Auflagen 26.

Im oberen Teil der Skizze ist in den Trogfreiraum 23 eine Zwischenwand 29 eingebracht.

Die Figur 4 zeigt schematisch eine Schmalseite 13, an der Schmalseitenhalterung 16 angebracht, die kopfendig Greifelemente 15 besitzen. Diese Greifelemente 15 korrespondieren mit Formelementen 18 der Schmalseitenhalterung 14.

Die Halterungen 14 sind durch eine Öffnung des gabelförmig ausgebildeten Tragjoches 35 geführt.

Wie in der Figur 1 dargestellt ist, steht das Tragjoch 35 mit den Stützplatten 21 in Verbindung, die die Schmalseiten 13 halten.

Die obere Halterung besitzt eine hier nicht dargestellte Abhebesicherung,die im Betrieb ein Herausgleiten der Schmalseitenhalterung 14 nach oben verhindert und nach manueller Lösung ein Abheben im wesentlichen der Stützplatten 21, einschließlich des Trogjoches 35, ermöglicht.

### Positionsliste

### Kokille

- 11: Breitseite
- 13: Schmalseite
- 14: Schmalseitenhalterung antriebsseitig
- 15: Greifelemente
- 16: Schmalseitenhalterung kokillenseitig
- 17: Schmalseitenantrieb
- 18: Formelemente

### Abstützung

- 21: Stützplatte
- 22: Steg
- 23: Trogfreiraum
- 24: Troggrund
- 25: Auskragung
- 26: Auflage
- 27: Außenwand
- 28: Auskragung gekröpft
- 29: Rippe

### Trageinrichtung

- 31: Traggestell längs
- 33: Traggestell quer
- 35: Tragjoch
- 36: Tragjochstütze
- 37: Arm
- 38: Breitseitenhalterung
- 39: Kokillentisch

### Oszillationsvorrichtung

- 41: Oszillator
- 43: Übersetzungsgestänge
- 44: obere Federelemente
- 45: untere Federelemente

### Kühleinrichtung

- 51: Kühlmittelzufuhr
- 52: Wasserführung
- 53: Wasserführung
- 54: elastisches Element
- 57: flexibles Element
- 59: Kühlmittelabfuhr

### Elektromagnetische Einrichtung

- 61: Rührspule
- 63: Klemmeinrichtung
- 64: Antrieb
- 65: Spulenkern
- 66: Spulenjoch
- 67: Spule

## Patentansprüche

1. Kokilleneinrichtung zum Erzeugen von Endlossträngen aus Metall, insbesondere von Brammen aus Stahl, mit Kupferplatten für die Breitseiten der Kokille, die sich an kühlbaren Stützplatten abstützen, mit zwischen den Breitseiten einklemmbaren Schmalseiten und mit einer mit den Stützplatten (21) verbundenen Oszillationsvorrichtung,
wobei die Stükzplatten (21) im Bereich den Kokillenbreitseiten (11) trogförmig ausgebildet sind,
die Wandung der trogförmigen Stützplatten (21) Kanäle (52) zum Durchströmen eines Kühlmittels aufweisen,
elektromagnetische Bauteile (61) an sich am Kokillentisch (39) abstützenden Traggestellen (31) angeordnet sind,
wobei die Bauteile in den Trogfreiraum (23) nahe an den Kernquerschnitt des Stranges heranführbar sind,
die elektromagnetischen Bauteile (61) jeweils eine Spule (67) aufweisen, die einen Kern (65) lose umgreift, und die Bauteile (61) rechtwinklig zur Stranggießrichtung bewegbar sind, wobei der Kern (65) in seiner Arbeitsstellung nahe an den Troggrund (24) bringbar ist, wobei die Spule (67) an der Außenwand (27) der Stützplätte (21) positioniert ist.

2. Kokilleneinrichtung nach Anspruch 1,
**dadurch gekennzeichnet,**
**daß** die elektromagnetischen Bauteile (61) Rührspulen sind.

3. Kokilleneinrichtung nach Anspruch 1,
**dadurch gekennzeichnet,**
**daß** die elektromagnetischen Bauteile eine elektromagnetische Bremse sind.

4. Kokilleneinrichtung nach Anspruch 1,
**dadurch gekennzeichnet,**
**daß** an den Traggestellen (31) Antriebe (64) befestigt sind, durch die die elektromagnetischen Einrichtungen (61) rechtwinklig zur Stranggießrichtung bewegbar sind.

5. Kokilleneinrichtung nach Anspruch 2 oder 3,
**dadurch gekennzeichnet,**
**daß** an den Traggestellen (31) Klemmvorrichtungen (63) zur Fixierung der elektromagnetischen Rührspulen (61) oder Bremsen vorgesehen sind.

6. Kokilleneinrichtung nach Anspruch 5,
**dadurch gekennzeichnet,**
**daß** die Spulenkerne (65) der Rührspule (61) im Trograum (23) in ihrer Position parallel zur Strangförderrichtung einstellbar sind.

7. Kokilleneinrichtung nach Anspruch 6,
**dadurch gekennzeichnet,**
**daß** die Kerne (65) der Rührspule (61) auf einem Spulenjoch (68) aufliegen, welches, als geschlossener Ring ausgebildet, um die Stützplatten (21) herumgeführt ist.

8. Kokilleneinrichtung nach einem der vorgenannten Ansprüche,
**dadurch gekennzeichnet,**
**daß** die trogförmigen Stützplatten (21) beidendig Auskragungen (25, 28) aufweisen, deren Boden als Auflage (26) ausgestaltet ist.

9. Kokilleneinrichtung nach Anspruch 8,
**dadurch gekennzeichnet,**
**daß** die Auflage (26) der Auskragungen (25, 26) auf zweiarmigen, rechtwinklig zu den Stützplatten (21, 22) angeordneten Tragjochen (35) aufliegen.

10. Kokilleneinrichtung nach Anspruch 9,
**dadurch gekennzeichnet,**
**daß** das Tragjoch (35) im mittleren Bereich gabelförmig ausgestaltet ist und von oben die Schmalseitenhalterung (14) umfaßt.

11. Kokilleneinrichtung nach Anspruch 10,
**dadurch gekennzeichnet, daß** das Tragjoch (35) einen in dem, an dem gabeförmigen Teil anschließenden Bereich eine Mündung einer Wasserführung (53) aufweist.

12. Kokilleneinrichtung nach Anspruch 11,
**dadurch gekennzeichnet,**
**daß** zwischen Auskragungen (25) und der Wasserführung (53) des Tragjochs (35) flexible Elemente (57) angeordnet sind.

13. Kokilleneinrichtung nach Anspruch 2,
**dadurch gekennzeichnet,**
**daß** in dem Trogfreiraum (23) der Stützplatten (21) Stege (22) vorgesehen sind.

14. Kokilleneinrichtung nach Anspruch 10,
**dadurch gekennzeichnet,**
**daß** die Schmalseitenhalterung (14) Greifelemente (15) aufweist, die formschlüssig mit der kokillenseitigen Schmalseitenhalterung (16) verbindbar sind.

## Claims

1. Mould device for producing endless strands of metal, in particular steel plates, with copper plates for the wide sides of the mould, which bear on coolable support plates, with narrow sides clampable between the wide sides and with an oscillation device connected to one of the support plates (21), wherein the support plates (21) are trough-shaped in the region of the mould wide sides (11), the wall of the trough-shaped support plates (21) has channels (52) for a coolant to flow through, electromagnetic components (61) are disposed on carrying frames (31) which rest on the mould table (39), wherein the components can be brought close to the core cross-section of the strand in the trough space (23), the electromagnetic components (61) each have a coil (67) loosely encompassing a core (65), and the components (61) are movable perpendicular to the strand casting direction, wherein the core (65) is movable in its working position close to the trough base (24), wherein the coil (67) is positioned against the outer wall (27) of the support plate (21).

2. Mould device according to claim 1, **characterised in that** the electromagnetic components (61) are stirring coils.

3. Mould device according to claim 1, **characterised in that** the electromagnetic components are an electromagnetic brake.

4. Mould device according to claim 1, **characterised in that** on the carrying frames (31) drives (64) are fixed, whereby the electromagnetic devices (61) are movable perpendicular to the strand casting direction.

5. Mould device according to claim 4 or 3, **characterised in that** the carrying frames (31), clamping devices (63) for fixing the electromagnetic stirring coils (61) or brakes are provided.

6. Mould device according to claim 5, **characterised in that** the coil cores (65) of the stirring coil (61) are capable of being set in the trough space (23) in their position parallel to the strand conveying direction.

7. Mould device according to claim 6, **characterised in that** the cores (65) of the stirring coil (61) rest on a coil yoke (68) which, formed as a closed ring, is guided round the support plates (21).

8. Mould device according to one of the preceding claims, **characterised in that** the trough-shaped support plates (21) have projections (25, 28) at both ends, whose base is formed as a rest (26).

9. Mould device according to claim 8, **characterised in that** the rest (26) of the projections (25, 26) rests on two-armed carrying yokes (35) disposed perpendicular to the support plates (21, 22).

10. Mould device according to claim 9, **characterised in that** the carrying yoke (35) is formed like a fork in the middle region and encompasses the narrow-side mount (14) from above.

11. Mould device according to claim 10, **characterised in that** the carrying yoke (35) has in a region adjoining the fork-shaped part an opening of a water guide (53).

12. Mould device according to claim 11, **characterised in that** between the projections (25) and the water guide (53) of the carrying yoke (35) flexible elements (57) are disposed.

13. Mould device according to claim 2, **characterised in that** in the trough space (23) of the support plates (21) webs (22) are provided.

14. Mould device according to claim 10, **characterised in that** the narrow-side mount (14) has gripping elements (15), which are connectable with positive locking to the mould-side narrow-side mount (16).

## Revendications

1. Dispositif de lingotière destiné à la fabrication de barres sans fin en métal, notamment de brames en acier, comportant des plaques de cuivre pour les côtés larges de la lingotière qui prennent appui sur des plaques de support pouvant être refroidies, des côtés étroits pouvant être insérés entre les côtés larges, et un dispositif d'oscillation qui est relié aux plaques de support (21),
- les plaques de support (21) étant réalisées en forme d'auge dans la zone des côtés larges (11) de la lingotière,
- les parois des plaques de support (21) en forme d'auge comportant des canaux (52) pour la circulation d'un fluide de refroidissement,
- des dispositifs électromagnétiques (61) étant disposés sur des cadres porteurs (31) qui prennent appui sur une table de lingotière (39),
- les dispositifs pouvant être amenés dans l'espace libre (23) de l'auge à proximité de la section transversale du noyau de la barre,
- les dispositifs électromagnétiques (61) présentant à chaque fois une bobine (67) qui entoure un noyau (65) de façon lâche, et les dispositifs (61) pouvant être déplacés à angle droit par rapport à la direction de coulée continue, le noyau (65) pouvant être amené, dans sa position de travail, à proximité du fond (24) de l'auge, la bobine (67) étant positionnée sur la paroi extérieure (27) de la plaque de support (21).

2. Dispositif de lingotière selon la revendication 1,
**caractérisé en ce que** les dispositifs électromagnétiques (61) sont des bobines de brassage.

3. Dispositif de lingotière selon la revendication 1,
**caractérisé en ce que** les dispositifs électromagnétiques sont un frein électromagnétique.

4. Dispositif de lingotière selon la revendication 1,
**caractérisé en ce que** des entraînements (64) sont fixés sur les cadres porteurs (31), par l'intermédiaire desquels les dispositifs électromagnétiques (61) peuvent être déplacés à angle droit par rapport à la direction de coulée continue.

5. Dispositif de lingotière selon la revendication 3 ou 4,
**caractérisé en ce que** des dispositifs de serrage (63) sont prévus sur les cadres porteurs (31) pour la fixation des bobines électromagnétiques de brassage (61) ou de freins.

6. Dispositif de lingotière selon la revendication 5,
**caractérisé en ce que**, dans l'espace (23) de l'auge, la position des noyaux (65) de la bobine de brassage (61) peut être réglée parallèlement à la direction de transport des barres.

7. Dispositif de lingotière selon la revendication 6,
**caractérisé en ce que** les noyaux (65) de la bobine de brassage (61) sont disposés sur une culasse (68) de bobine qui est réalisée sous la forme d'un anneau fermé entourant les plaques de support (21).

8. Dispositif de lingotière selon une des revendications précitées,
**caractérisé en ce que** les plaques de support (21) en forme d'auge comportent des parties en saillie (25, 28) sur les deux extrémités, dont le fond est réalisé en tant qu'appui (26).

9. Dispositif de lingotière selon la revendication 8,
**caractérisé en ce que** l'appui (26) des parties en saillie (25, 26) repose sur des pièces porteuses (35) à deux bras disposées à angle droit des plaques de support (21, 22).

10. Dispositif de lingotière selon la revendication 9,
**caractérisé en ce que**, dans la zone centrale, la pièce porteuse (35) est réalisée en forme de fourche et entoure le moyen de maintien (14) des côtés étroits à partir du haut.

11. Dispositif de lingotière selon la revendication 10,
**caractérisé en ce qu'**un conduit d'eau (53) débouche dans la pièce porteuse (35) dans une zone se raccordant à la partie en forme de fourche.

12. Dispositif de lingotière selon la revendication 11,
**caractérisé en ce que** des éléments flexibles (57) sont disposés entre les parties en saillie (25) et le conduit d'eau (53) de la pièce porteuse (35).

13. Dispositif de lingotière selon la revendication 2,
**caractérisé en ce que** des entretoises (22) sont prévues dans l'espace libre (23) de l'auge des plaques de support (21).

14. Dispositif de lingotière selon la revendication 10,
**caractérisé en ce que** le moyen de maintien (14) des côtés étroits comporte des éléments de préhension (15), qui peuvent être reliés par complémentarité de forme à l'élément de maintien (16) des côtés étroits situé du côté de la lingotière.
